# FASCICULE DE BREVET EUROPEEN

(11) **EP 1 306 525 B1**
(45) Date de publication et mention de la délivrance du brevet: **20.12.2006**
(21) Numéro de dépôt: 02292633.1
(22) Date de dépôt: 24.10.2002
(51) Int. Cl.: F01D 25/24

(54) **Dispositif d'arrêt en rotation d'un secteur porteur d'aubes fixes dans une virole d'une turbomachine**
Stützträger für den Statorring einer Turbomaschine
Antirotation support system for the nozzle sector of a turbomachine

(30) Priorité: 25.10.2001 FR 0113780
(43) Date de publication de la demande: 02.05.2003
(73) Titulaire: SNECMA, 75015 Paris (FR)
(72) Inventeur: Bongrand, Serge, 91210 Draveil (FR); Marois, Fabrice, 77000 Melun (FR); Bouron, Alain, Henri, Daniel, 77127 Lieusaint (FR); Naudet, Jacky, 91070 Bondoufle (FR); Goux, Sébastien, Georges, Roger, 91000 Evry (FR); Radeljak, Gabriel, 93340 Le Raincy (FR); Raulin, Dominique, 77210 Avon (FR)

(56) Documents cités:
- EP-A- 0 331 837
- US-A- 2 955 800
- US-A- 3 843 279
- US-B1- 6 200 091

## Description

Le sujet de cette invention est un dispositif d'arrêt en rotation d'un secteur porteur d'aubes fixes dans une virole faisant partie d'un carter d'une turbomachine.

Les viroles des turbomachines sont généralement composées de deux secteurs complémentaires s'étendant chacun sur un demi-tour et qui sont munis d'une feuillure circulaire continue pour recevoir des secteurs de redresseur porteurs d'aubes fixes et qui s'étendent sur des portions de circonférence plus petites. Ce dispositif tel quel laisse les secteurs libres de coulisser dans la virole en glissant ensemble dans la feuillure, ce qui produit de l'usure et du bruit pendant le fonctionnement. C'est pourquoi on prévoit d'ajouter un système d'arrêt en rotation de ces secteurs, qui a déjà pris diverses formes dans les dispositifs connus. Il est d'abord possible de placer des barrettes croisant les feuillures entre les secteurs de virole, de façon à arrêter le mouvement des secteurs de redresseur. Ce système est simple mais présente l'inconvénient qu'on ne peut pas installer plus de deux moyens d'arrêt en rotation : il ne remédie donc que partiellement au mouvement anarchique des secteurs d'aubes.

On a encore prévu de lier individuellement les secteurs d'aubes à un carter extérieur par des tiges d'extension radiale, mais il est évident qu'une telle construction complique beaucoup la machine.

Il est encore connu, comme indiqué dans le document US 2,955,800, de lier les secteurs d'aubes à un carter extérieur par des clés de verrouillage.

L'invention a pour objet un système d'arrêt en rotation de nature très simple et qui puisse équiper à moindre coût une machine déjà existante qu'on a le désir de perfectionner. Ce système s'applique individuellement aux secteurs de redresseur et assure donc une immobilité totale des secteurs s'il est prévu sur chacun d'eux, sans nécessiter de frais excessifs. Un autre avantage de l'invention est que l'étanchéité entre les secteurs de redresseur n'est pas compromise.

Sous sa forme la plus générale, le dispositif d'arrêt en rotation comprend une paire de perçages opérés en prolongement dans un secteur de redresseur et la virole respectivement, ainsi qu'un pion engagé dans les perçages et des moyens de maintien du pion dans les perçages.

Les perçages peuvent notamment être opérés à travers un rebord du secteur de redresseur et à travers une feuillure de la virole dans laquelle le rebord est enfoncé.

Les moyens de maintien comprennent alors avantageusement un jonc engagé sous le rebord dans la feuillure et occupant un évidement coupant le pion ; ils peuvent aussi comprendre une languette saillant du pion et venant buter contre le secteur de redresseur d'un côté, la virole de l'autre côté.

Il est avantageux que le pion ait une section non circulaire et soit ajusté dans un perçage ayant une section non circulaire correspondante.

L'invention sera maintenant décrite en référence aux figures dont :
- la figure 1 est une vue d'une réalisation particulière de l'invention,
- la figure 2 représente le pion isolément,
- la figure 3 est une vue d'une deuxième réalisation de l'invention, et
- la figure 4 illustre la disposition de l'invention dans la machine.

On a représenté à la figure 1 une portion d'une virole 15 et d'un secteur de redresseur 16 ; ce dernier comprend un rebord 17 dirigé dans un sens axial engagé dans une feuillure 18 réalisée entre une portion en crochet 19, courbée dans l'autre sens axial, et une portion principale 20 cylindrique de la virole 15. La virole 15 comprend un perçage 21 traversant la portion de crochet 19, et l'élément de secteur 16 comprend aussi un perçage 22 coupant le rebord 17 et prolongeant le perçage 21 ; la figure 4 aide à mieux saisir la disposition.

Un pion 23 vu aussi à la figure 2 est engagé dans les perçages 21 et 22 et assure donc l'arrêt en rotation du secteur 16 par rapport à la virole 15. Il est retenu dans les perçages 21 et 22 par un jonc de fixation 24 engagé au fond de la feuillure 18, sous le rebord 17, à partir d'un orifice non représenté opéré dans la partie en crochet 19, et qui traverse un évidement 25 du pion 23. L'extraction accidentelle du pion 23 peut encore être empêchée par une languette 26 saillant du pion 23 et butant d'un côté contre la virole et de l'autre côté contre un secteur de redresseur 16. Cela peut être accompli en joignant le secteur de redresseur 16 à la virole après avoir mis le pion 23 en place dans les perçages 21 et 22. La virole 15 est jointe à une autre virole 27 qui lui est radialement interne, le perçage 21 s'ouvre du côté inférieur sur l'autre virole 27, et la languette 26 bute contre l'autre virole 27, ce qui ne change cependant rien.

Le jonc 24 est ensuite glissé au fond de la feuillure 18 ; il peut s'étendre devant une série de secteurs de redresseur 16 et retenir autant de pions 23.

Un autre mode de réalisation, dont l'implantation est aussi représentée à la figure 4, apparaît à la figure 3 et comprend un pion 30 comprenant une paire de saillies latérales 31. Le pion 30 est, comme le précédent, engagé dans un perçage 32 opéré dans un rebord 33 d'un secteur de redresseur 34, ainsi que dans un perçage 35 prolongeant le précédent et opéré ici à travers l'autre virole 27. Quand l'autre virole 27 et le secteur de redresseur 34 sont assemblés, le pion 30 ayant été auparavant engagé dans les perçages 32 et 35, ils englobent une cavité 36 qu'occupent les saillies 31 en empêchant que le pion 30 ne soit extrait. On procède donc au même mode de montage pour les pions 23 et 30.

Les pions 23 et 30 présentent des portions non circulaires telles que des facettes planes 37 et 38, engagées dans l'un des perçages 21, 22, 32 et 35 afin d'interdire une rotation accidentelle du pion 23 ou 30 qui gênerait l'assemblage ; les perçages dans lesquels ces portions non circulaires sont engagées ont évidemment une section de forme complémentaire. Les extrémités des pions peuvent être effilées pour faciliter leurs insertions dans les perçages ; l'une d'elles porte la référence 39 pour le pion 30 ; elle est en forme de pyramide .

Il est clair que d'autres modes de réalisation sont possibles, ne fût-ce qu'en combinant certains des éléments décrits sur les deux modes de réalisation complètement décrits ici.

## Revendications

1. Assemblage d'un secteur d'aubes de redresseur et d'une virole de turbomachine comprenant un secteur d'aubes de redresseurs (16, 34), une virole (15, 27), un dispositif d'arrêt en rotation du secteur d'aubes de redresseur (16, 34) dans la virole (15, 27), le dispositif d'arrêt en rotation comprenant une paire de perçages (21, 22, 32, 35) opérés en prolongement dans le secteur et la virole respectivement, un pion (23, 30) engagé dans les perçages et des moyens (24, 26, 31) de maintien du pion dans les perçages
**caractérisé en ce que** les moyens de maintien comprennent une languette (26, 31) saillant du pion et venant buter contre le secteur d'aubes de redresseur d'un côté, la virole de l'autre côté.

2. Assemblage selon la revendication 1, **caractérisé en ce que** les perçages sont opérés à travers un rebord (17) du secteur d'aubes de redresseur (16) et à travers une feuillure (18) de la virole (15) dans laquelle le rebord est enfoncé, et **en ce que** les moyens de maintien comprennent un jonc (24) engagé sous le rebord dans la feuillure et occupant un évidement coupant le pion.

3. Assemblage selon la revendication 1, **caractérisé en ce que** le pion comprend une section non circulaire (37, 38) qui est ajustée dans un des perçages, ayant une section non circulaire correspondante.

## Claims

1. Turbomachine guide vane sector/inlet nozzle assembly comprising a guide vane sector (16, 34), an inlet nozzle (15, 27) and an anti-rotation device for stopping the guide vane sector (16, 34) rotating in the inlet nozzle (15, 27), the anti-rotation device comprising a pair of holes (21, 22, 32, 35), made in an extension piece in the sector and the inlet nozzle respectively, a pin (23, 30) engaged in the holes, and retention means (24, 26, 31) for keeping the pin in the holes,
**characterized in that** the retention means comprise a tab (26, 31) projecting from the pin and butting against the guide vane sector on one side, and against the inlet nozzle on the other.

2. Assembly according to Claim 1, **characterized in that** the holes are made through a rim (17) of the guide vane sector (16) and through a rebate (18) of the inlet nozzle (15), into which rebate the rim is fitted, and **in that** the retention means comprise a rod (24) engaged under the rim in the rebate and occupying a recess intersecting the pin.

3. Assembly according to Claim 1, **characterized in that** the pin has a non-circular cross section (37, 38) which is fitted into one of the holes, which has a corresponding non-circular cross section.

## Patentansprüche

1. Verbindung eines Sektors von Leitapparatschaufeln und einer Turbomaschinenzwinge mit einem Sektor von Schaufeln von Leitapparaten (16, 34), einer Zwinge (15, 27),einer Vorrichtung zur Drehungssperre des Sektors von Leitapparatschaufeln (16, 34) in der Zwinge (15, 27), wobei die Vorrichtung zur Drehungssperre ein Paar von Bohrungen (21, 22, 32, 35) aufweist, die in Verlängerung in dem Sektor bzw. der Zwinge ausgeführt sind, ein Metallstück (23, 30), das in die Bohrungen gesteckt ist, und Mittel (24, 26, 31) zum Halten des Metallstücks in den Bohrungen, **dadurch gekennzeichnet, daß** die Haltemittel eine Zunge (26, 31) aufweisen, die von dem Metallstück vorspringt und gegen den Sektor von Leitapparatschaufeln auf der einen Seite und gegen die Zwinge auf der anderen Seite stößt.

2. Verbindung nach Anspruch 1, **dadurch gekennzeichnet, daß** die Bohrungen durch einen Rand (17) des Sektors von Leitapparatschaufeln (16) und durch einen Falz (17) der Zwinge (15) ausgeführt sind, worin der Rand eingesetzt ist, und daß die Haltemittel einen Stab (24) aufweisen, der unter dem Rand in den Falz gesteckt ist und eine Ausnehmung einnimmt, die das Metallstück schneidet.

3. Verbindung nach Anspruch 1, **dadurch gekennzeichnet, daß** das Metallstück einen nicht kreisförmigen Querschnitt (37, 38) aufweist, der in eine der Bohrungen mit einem entsprechenden, nicht kreisförmigen Querschnitt eingepaßt ist.
